# EUROPÄISCHE PATENTSCHRIFT

(11) **EP 0 461 137 B1**
(45) Veröffentlichungstag und Bekanntmachung des Hinweises auf die Patenterteilung: **17.05.1995**
(21) Anmeldenummer: 90903589.1
(22) Anmeldetag: 27.02.1990
(51) Int. Cl.: F21S 11/00

(54) **LICHTLENKSYSTEM FÜR DIE BELEUCHTUNG EINES INNENRAUMS**
LIGHT DEFLECTING SYSTEM FOR LIGHTING AN INDOOR AREA
SYSTEME DEFLECTEUR DE LUMIERE POUR L'ECLAIRAGE D'INTERIEUR

(30) Priorität: 28.02.1989 DE 3906229; 23.05.1989 DE 3916688
(43) Veröffentlichungstag der Anmeldung: 18.12.1991
(73) Patentinhaber: KÖSTER, Helmut, D-60437 Frankfurt (DE)
(72) Erfinder: KÖSTER, Helmut, D-60437 Frankfurt (DE)
(86) Internationale Anmeldenummer: DE9000131
(87) Internationale Veröffentlichungsnummer: WO9010176

(56) Entgegenhaltungen:
- EP-A- 20 296
- CH-A- 441 190
- DE-C- 517 827

## Beschreibung

Die Erfindung betrifft ein Lichtlenksystem nach dem Oberbegriff des Patentanspruchs 1.

Im Zuge des erhöhten Einsatzes der Sonnenenergie für die Bewältigung der Energieprobleme haben passive Lichtlenksysteme immer mehr an Bedeutung gewonnen. Mit derartigen passiven Systemen wird z. B. das Sonnenlicht derart gesteuert, daß es im Winter durchgelassen und im Sommer reflektiert wird. Hierdurch können im Winter aktive Heizelemente und im Sommer aktive Kühlelemente entfallen oder doch stark reduziert werden.

Bei einer bekannten Vorrichtung zur automatischen Steuerung des Lichteinfalls mit lichtundurchlässigen Wandteilen, die parallel übereinander und im Abstand voneinander angeordnet sind, wird der Energiedurchgang in der jahreszeitlichen Übergangsperiode bzw. das Abschattungsverhalten genau bestimmt (EP-C-0 029 442). Diese Vorrichtung ist jedcoh nur für die Regulierung von Tageslicht bestimmt.

Es ist indessen auch eine Einrichtung zur Raumbeleuchtung mit Tages- und künstlichem Licht bekannt, bei welcher ein erster Reflektor Tageslicht und ein zweiter Reflektor Kunstlicht an die Decke eines Raums werfen, so daß sich in beiden Fällen eine indirekte Beleuchtung ergibt (DE-B-631 798). Nachteilig ist hierbei, daß der erste Reflektor wie eine verlängerte Fensterbank nach außen ragt, während der zweite Reflektor nach Art eines nach oben reflektierenden Lampenschirms an einer Decke befestigt ist.

Bei einer anderen Schaufensterbeleuchtungseinrichtung ist oberhalb des Schaufensters ein durchsichtiges Schutzdach aus Prismenglas angeordnet, dem ein schräggestellter Spiegel gegenüberliegt (DE-B-517 827). Das durch das Schutzdach fallende Licht wird dabei auf die Ausstellungsstücke im Schaufenster gelenkt. An der Decke des Schaufensterraums befindet sich außerdem eine Lampe, deren Licht direkt und über den Spiegel auf die Ausstellungsstücke fällt. Obwohl der Spiegel sowohl künstliches als auch natürliches Licht reflektiert, ist die ganze Beleuchtungseinrichtung sehr aufwendig, weil sie ein unförmiges Schutzdach benötigt.

Weiterhin ist ein Verfahren zur Lichtverteilung in einem geschlossenen Raum mit mindestens einer Fensterfassade als Raumbegrenzung bekannt, bei dem das Fenster der Fensterfassade horizontal in zwei ungleiche Teile, und zwar in ein durchscheinendes Oberfenster und in ein durchsichtiges Aussichtsfenster geteilt ist (DE-A-37 29 553). Hierbei wird das Licht durch das Oberfenster annähernd horizontal oder leicht gegen eine Reflektionsdeckenfläche gerichtet geführt, während das durch das Aussichtsfenster einströmende Licht hinter diesem Fenster eine Ablenkung nach oben gegen die Reflektionsdeckenfläche erfährt. Nachteilig ist bei diesem bekannten Verfahren die Aufteilung in zwei Fensterteile, weil diese Aufteilung horizontal ausgerichtete und überkragende Balken und Lamellen erfordert.

Ebenfalls bekannt ist eine Vorrichtung zur Beleuchtung von Innenräumen mit natürlichem Tageslicht, die einen Lichtkanal zwischen einer Gebäudedecke und einer abgehängten Decke aufweist (DE-A-35 45 419). Hierbei sind ein Lichtkollektor an der Gebäudeaußenseite vor dem Lichtkanal und eine sich an den Lichtkanal anschließende bandförmige Lichtverteilungseinrichtung zum Verteilen und Leiten des Tageslichts in das Rauminnere vorgesehen. Diese Lichtverteilungseinrichtung kann zusätzlich mit einem Kunstlichtband versehen sein. Nachteilig ist bei dieser Vorrichtung, daß der Raum durch die abgehängte Decke verkleinert wird und ein außen vorstehender Lichtkollektor erforderlich ist. Derselbe Nachteil trifft auch auf eine andere bekannte Vorrichtung zur Beleuchtung von Innenraum zu, bei der eine transparente Decke unter der Gebäudedecke untergehängt ist (DE-A-35 23 523).

Mit einem weiteren bekannten Verfahren zur Steuerung der Strahlungsenergie im gesamten spektralen Bereich in Räumen sollen ohne Einsatz von Fremdenergie im gesamten Raum möglichst vorteilhafte Bedingungen bezüglich Licht, Wärme und Schall geschaffen werden (EP-B-0 020 296). Um dieses Ziel zu erreichen, werden sowohl einerseits im Raum selbst erzeugte Strahlen als auch andererseits durch das Fenster eingestrahlte, durch Reflektoren in Richtung der Raumdecke umgelenkte Strahlen im Bereich der Raumdecke durch als Pyramiden mit dreieckiger Basis und mit abwechselnd als nebeneinander erhabene und vertiefte Spitzen ausgebildete Reflektoren vorwiegend nach hinten in die Tiefe des Raumes und seitwärts in die Raumbreite umgelenkt. Nachteilig ist hierbei, daß die Raumdecke mit prismaähnlichen Gebilden ausgeblendet werden muß.

Bei einer anderen bekannten Einrichtung zum Erhellen schlecht beleuchteter Arbeitsstellen in Räumen durch Zenitlicht werden optische Mittel eingesetzt, die geeignet sind, vom Zenit einfallendes Licht durch Ablenkung nach der Arbeitsstelle hin zu richten (CH-A-194 867). Diese optischen Mittel bestehen aus zwei übereinander angeordneten Reflektoren, wobei der untere das Zenitlicht auffängt und nach dem oberen Reflektor ablenkt, welcher es unter dem benötigten Winkel in den Arbeitsraum wirft. Für die Lenkung von Kunstlicht, das im Raum selbst erzeugt wird, ist diese Einrichtung nicht geeignet.

Weiterhin ist eine Vorrichtung für die Erzeugung von indirektem Licht bekannt, die U-förmige Reflektorelemente aufweist, in denen Leuchtstoffröhren angeordnet sind (US-A-4 388 675). Diese Vorrichtung kann jedoch nicht anstelle einer herkömmlichen Fensterscheibe eingesetzt werden.

Schließlich ist auch noch eine Vorrichtung zur Steigerung der Beleuchtung mit natürlichem Licht bekannt, bei der eine Reihe vollständig oder zum Teil reflektierender Jalousien oder Lamellen derart angeordnet sind, daß sie das natürliche Licht nach unten von ihrer Unterseite reflektieren (DE-A-34 21 063). Diese Vorrichtung ist indessen nicht geeignet, künstliches Licht auf vorbestimmte Weise in einen Raum zu reflektieren.

Ausgehend von der DE-B-517 827 liegt der Erfindung die Aufgabe zugrunde, eine Lichtlenkvorrichtung zu schaffen, welche sowohl Tages- als auch Kunstlicht gleichzeitig derart lenkt, daß sich stets eine indirekte Beleuchtung ergibt.

Diese Aufgabe wird gemäß den Merkmalen des Patentanspruchs 1 gelöst.

Der mit der Erfindung erzielte Vorteil besteht insbesondere darin, daß sowohl tagsüber als auch abends und nachts eine gleichmäßige und indirekte Ausleuchtung eines Raums möglich ist, ohne sperrige Lichtumlenksysteme einsetzen zu müssen.

Ausführungsbeispiele der Erfindung sind in der Zeichnung dargestellt und werden im folgenden näher beschrieben. Es zeigen:
- Fig. 1: eine perspektivische Darstellung eines Innenraums, der im oberen Bereich einer Fensterwand eine erfindungsgemäße Lichtlenkvorrichtung aufweist;
- Fig. 2: einen Schnitt durch einen Dachraum mit einem leicht geneigten Glasdach, welches eine erfindungsgemäße Lichtumlenkvorrichtung aufweist;
- Fig. 3: einen Schnitt durch einen Dachraum mit einem steil geneigten Glasdach, welches eine erfindungsgemäße Lichtumlenkvorrichtung aufweist;
- Fig. 4: einen Schnitt durch eine erfindungsgemäße Lichtumlenkvorrichtung mit mehreren Reflektorprofilen für die Umlenkung von Kunstlicht;
- Fig. 5: einen Schnitt durch eine erfindungsgemäße Lichtumlenkvorrichtung mit einem speziellen Reflektor für die Kunstlichtquelle;
- Fig. 6: einen Schnitt durch eine Fensterrahmen-Flügelkonstruktion mit einer Kunstlichtquelle;
- Fig. 7: einen Querschnitt durch eine Kunstlichtquelle mit zwei Leuchtstoffröhren.

In der Fig. 1 ist ein Schnitt durch einen Innenraum 1 mit einer Decke 2, zwei ersten Seitenwänden 3, 4 und zwei zweiten Seitenwänden, von denen nur die eine Seitenwand 5 sichtbar ist, sowie mit einem Fußboden 6 dargestellt. Im oberen Bereich der Seitenwand 4 befindet sich ein erfindungsgemäßes Lichtlenksystem 7, das mehrere Reflektoren 8 bis 13 aufweist, die parallel zueinander und übereinander und innerhalb einer Doppelverglasung mit den beiden Scheiben 14, 15 angeordnet sind. Im Bereich des unteren Reflektors 8 und in einem Abstand von weniger als 70 cm befindet sich eine Kunstlichtbeleuchtung 16, die einen gekrümmten Reflektor 17 und eine linienförmige Lichtquelle, z. B. eine Leuchtstofflampe 18, enthält.

Der Reflektor 17 ist auf seiner Oberseite weiß oder spiegelnd. Beispielsweise besteht er aus Aluminium mit einer metallisch glänzenden Oberfläche oder einem vergleichbaren Material. Das Licht der Leuchtstofflampe 18 gelangt auf raumseitige Reflektorflächen 19 bis 23 der Reflektoren 8 bis 13 und wird von dort in den Raum 1 zurückreflektiert, was durch die Lichtstrahlen 24, 25, 26 angedeutet ist. Das von der Sonne 27 kommende Licht 28 wird ebenfalls von dem Lichtlenksystem 7 umgelenkt, und zwar in Abhängigkeit vom Einfallwinkel entweder an die Decke 2 oder wieder nach außen.

Die Funktion des Lichtlenksystems 7 besteht somit darin, z. B. einen Fensterarbeitsplatz zu verschatten und das Licht - gleichgültig ob Kunst- oder Tageslicht - an die Decke 2 bzw. in die Tiefe des Raums zu führen. Aufgrund der Doppelfunktion des Lichtlenksystems 7 läßt sich auch leicht eine konstante Beleuchtung herstellen. Hierzu braucht lediglich die Kunstlichtquelle 18 in Abhängigkeit von der Außenhelligkeit gesteuert werden. In dem Maße wie das Tageslicht stärker oder schwächer wird, kann das Kunstlicht schächer oder stärker werden. Statt einer Regelung einer Einzelröhre, die bei Glühdrahtröhren einfach, bei Leuchtstofflampen aber schwierig ist, können auch mehrere Röhre stufenweise zugeschaltet werden. Unabhängig von der Tageslichtintensität kann damit ein Tageslichtzustand erhalten werden, ohne daß sofort auf eine Nachtsituation umgeschaltet werden muß, die mehr Energie verbraucht, als für eine Ausleuchtung tagsüber tatsächlich erforderlich ist. Die tageslichtabhängige Regelung kann von Hand erfolgen. Sinnvoll ist jedoch eine Regelung über eine Photozelle 29, die z. B. im Innenraum am raumtiefsten Punkt angeordnet ist.

Ein wesentliches Merkmal der Erfindung besteht in dem engen räumlich-optischen Zusammenhang zwischen der Kunstlichtbeleuchtung 16 und der Fensterzone mit dem Lichtlenksystem 7. Im allgemeinen werden Fensterflächen, vom Innenraum aus betrachtet, als schwarze Flächen angesehen, d. h. sie sind als Reflektoren praktisch unwirksam, weil das auf sie treffende Licht nach außen verlorengeht. Bei der Erfindung wird jedoch gerade die Fensterfläche von unten mit Kunstlicht angestrahlt. Die Anstrahlung erfolgt dabei unter einem möglichst kleinen Winkel, damit kein Kunstlicht nach außen dringt.

Die Fig. 2 stellt einen Vertikalschnitt durch einen Dachraum 30 dar, von dem drei Wände 31, 32, 33 und als Dachschräge ein Lichtlenksystem 34 zu erkennen sind. Das Lichtlenksystem 34 ist wiederum zwischen zwei Scheiben 35, 36 eingebaut und enthält mehrere Reflektoren 37 bis 51, die als Reflektorprofile mit wenigstens einer nach außen gerichteten Reflektorfläche 52 und einer nach innen gerichteten Reflektorfläche 53 ausgebildet sind. Unterhalb des Lichtlenksystems 34 ist in einem Abstand von maximal einem Meter eine Kunstlichtbeleuchtung 54 angeordnet, die aus einer Lampe 55 und einem Reflektor 56 nach Art eines Reflexionsschirms besteht. Die Kunstlichtbeleuchtung 54 strahlt wieder von unten bzw. schräg auf das Lichtlenksystem 34. Würde die Kunstlichtbeleuchtung 54 in den Innenraum in die gestrichelte Position 54′, 55′, 56′ verschoben, wäre die vorteilhafte Wirkung nicht mehr gegeben, weil das Kunstlicht durch das Lichtlenksystem 34 nach außen dringen und verlorengehen würde, was durch den Lichtstrahl 257 angedeutet ist.

In der Fig. 3 ist ein Schnitt durch einen Innenraum 57 dargestellt, bei dem ein Lichtlenksystem 58 so konstruiert ist, daß es für die hohe Himmelstrahlung 59, 60 durchlässig ist. In diesem Fall ist die Kunstlichtbeleuchtung 61 oben installiert, d. h. das Kunstlicht wird von oben schräg auf das Lichtlenksystem 58 gestrahlt und von dort in den Innenraum 57 reflektiert, was durch die Lichtstrahlen 62 bis 64 angedeutet ist. Die schräge Beaufschlagung des Lichtlenksystems 58 erfolgt somit aus einer Richtung, aus der der Himmel bzw. der Außenraum nicht sichtbar sind.

Die Lichtlenksysteme bestehen in den Figuren stets aus einzelnen reflektierenden Profilen. Diese sind vollständig oder teilweise verspiegelt, je nachdem, ob eine diffuse Lichtstreuung oder eine exakte Lichtlenkung erfolgt. So sind z. B. die durch die Sonne 27 direkt beaufschlagten Reflektorteile sinnvollerweise spiegelnd auszubilden, um eine exakte Kontrolle auf den Lichtdurchgang ausüben zu können, während die durch das Kunstlicht beaufschlagten Reflektorteile 53 z. B. weiß reflektierend ausgebildet sein können, wodurch eine diffuse Lichtverteilung zum Innenraum erreicht wird. Anstelle der Reflektoren 37 bis 51 könnten in dem Lichtlenksystem auch Prismen vorgesehen werden, wobei jedoch mindestens die durch das Kunstlicht beaufschlagte Prismenseite reflektierend ausgebildet sein muß. Als Prismen könnten vorzugsweise Prismenstäbe oder Prismenplatten dienen. Eine Prismenplatte besteht hierbei aus einer lichtdurchlässigen Platte, die mindestens auf einer Seite prismatische Ausformungen aufweist.

Unter Umständen ist es nicht zu vermeiden, daß geringe Anteile des Kunstlichts nach außen entweichen, da sich der Winkel der Kunstlichtbeaufschlagung von innen mit der Distanz der einzelnen Reflektoren des Lichtlenksystems von der Kunstlichtquelle verändert. Es genügt indessen, wenn der größte Teil des Kunstlichts in den Innenraum zurückreflektiert wird.

Die Fig. 4 zeigt den Querschnitt durch ein Lichtlenksystem 65 im Luftzwischenraum einer Isolierverglasung mit zwei Scheiben 66, 67. Dieses Lichtlenksystem 65 besteht wieder aus mehreren Reflektoren 68 bis 78, die im wesentlichen aus drei Reflektorteilen 79, 80, 81 bestehen. Das Reflektorteil 79 ist parabolisch gekrümmt und erstreckt sich von der Innenwand der Glasscheibe 66 bis zur Innenwand der Glasscheibe 67. An das eine Ende des Reflektorteils 79 schließt der Reflektorteil 80 an, der etwa nur halb so groß ist wie der Reflektorteil 79. Er verläuft in einem Winkel von ca. 25 Grad nach unten und ist mit seinem Ende mit dem dritten Reflektorteil 81 verbunden, der senkrecht auf dem Reflektorteil 79 steht.

Etwas unterhalb des untersten Reflektors 68 und in einem Abstand von der Scheibe 67 befindet sich eine Leuchtröhre 82, die zu beiden Seiten von jeweils einem Reflektor 83, 84 flankiert wird, der ebenso ausgebildet ist wie die Reflektoren 68 bis 78. Rechts neben dem Reflektor 84 und etwa auf gleicher Höhe befinden sich zwei weitere Reflektoren 85, 86, die in gleicher Weise aufgebaut sind.

Die Lampe 82 ist ein beliebiger Strahler wie z. B. eine HQI-Lampe, eine Neonröhre oder auch eine Glühbirne. Der Strahler kann aus einer Vielzahl einzelner Lichtquellen oder, im Fall einer Neonröhre, auch aus einem langgestreckten Strahler bestehen. Es wäre auch denkbar, mehrere Lichtquellen neben- oder übereinander anzuordnen.

Die Reflektoren 83 bis 86 weisen mindestens eine reflektierende Oberfläche 87 bis 90 auf, die in optischer Verbindung zur Lampe 82 steht. Hierbei sind die reflektierenden Oberflächen 87 bis 90 so positioniert, daß das auf sie treffende Licht der Lampe 82 entweder auf das Lichtlenksystem 65 und/oder an eine Decke 91 reflektiert oder gespiegelt wird. Die Reflektoren 83 bis 86 weisen eine Profilform auf und dienen auch der Lichtlenkung gewisser Strahlen 92 durch das Reflektorsystem 65 hindurch auf die Bodenebene.

Die Reflektorteile 79 des Lichtlenksystems 65 sind Spiegel, die niedrig einfallende Sonnenstrahlung 93 in den Innenraum und hoch einfallende Sonnenstrahlung 94 nicht in den Innenraum reflektieren. Die Reflektorteile 80 sind ebenfalls verspiegelt, aber zum Innenraum ausgerichtet, so daß sie die von der Lampe 82 kommenden Strahlen 95 bis 100 in den Innenraum zurückreflektieren. Die reflektierten Strahlen 101 bis 103, 92, 104 können, in Abhängigkeit von der Orientierung, der Ausformung, der Lage und der Oberfläche der Reflektoren 78 zum Beispiel an die Decke oder auf die Bodenebene im Innenraum treffen. Die Reflektoren 68 bis 78 des Lichtlenksystems 65 sind bezüglich ihrer Ausformung und Orientierung in der Fig. 4 alle identisch dargestellt. Es wäre jedoch auch durchaus denkbar, die Reflektoren unterschiedlich auszuformen und/oder auch unterschiedlich zu orientieren, um weitere lichttechnische Effekte zu erzielen.

Die durch das Lichtlenksystem 65 dringende Lichtstrahlung 105 wird von einem Reflektor 85 der Kunstlichtbeleuchtung 106 aufgefangen und auf das Lichtlenksystem 65 oder an die Decke 91 umgeleitet. Der Vorteil dieser Konstruktion liegt darin, daß die Lichtstrahlung nicht bis auf den Arbeitsplatz durchdringt und damit auch keine störenden Blendeffekte hervorrufen kann. Die optische Kopplung des Lichtlenksystems 65 mit den Reflektoren 83 bis 86 der Kunstlichtbeleuchtung 106 erlaubt es, die Reflektoren 68 bis 78 des Lichtlenksystems mit größerer Distanz zueinander anzuordnen, um einen besseren Ausblick nach draußen zu haben, ohne jedoch unerwünschte Blendeffekte hinnehmen zu müssen. Die Reflektoren 83 bis 86 der Kunstlichtbeleuchtung 106 werden damit zu einem Teil des Lichtlenksystems 65. Es ist daher auch wichtig, daß die Reflektoren 83 bis 86 unter Umständen über die Lampe 82 hinaus verlängert werden und als Band vor dem Lichtlenksystem 65 liegen, um diese Doppelfunktion wahrnehmen zu können.

In der Fig. 5 ist eine erfindungsgemäße Vorrichtung dargestellt, bei welcher ein Lichtlenksystem 107 als Oberlichtfensterzone dient. Das Lichtlenksystem 107 weist wiederum eine Reihe von Reflektoren 108 bis 112 auf, die sich zwischen zwei Glasscheiben 113, 114 befinden. Das gesamte System 107 ist in einen Fensterrahmen 115, 116 eingepaßt, der an einen Anschlag 117 stößt. Oberhalb des Rahmens 115 befindet sich eine Wohnraumdecke 118, die hier nur schematisch angedeutet ist. Am Rahmen 116 ist eine Kunstlichtquelle 218 angeflanscht, die aus einem Reflektor 119 und einer Lampe 120 besteht. Unterhalb des Anschlags 117 ist eine herkömmliche Isolierverglastung 121 vorgesehen. Wichtig ist in diesem Ausführungsbeispiel die Ausbildung des Reflektors 119, der ein Teil des Lichts 123, 124 der Lampe 120 auf das Lichtlenksystem 107 lenkt. Das Kunstlicht wird also ganz bewußt in die Tageslichteintrittsöffnung gestrahlt - ein Vorgang, der üblicherweise soweit wie möglich vermieden wird. Ein anderer Teil 125, 126 des Lichts wird direkt in den Innenraum in Richtung auf die Decke 118 gestrahlt.

In der Fig. 6 ist die Kunstlichtquelle 218 mit einem Fensterrahmen 129 näher dargestellt. An dem Fensterrahmen 129 stößt auf der Unterseite ein Fensterflügel 130 mit einer herkömmlichen lsolierverglastung 131 und auf der Oberseite ein Fensterflügel 132, der das Lichtlenksytem 107 trägt. Die Kunstlichtquelle 218 ist mittels eines Kastens 134 an einem Vorsprung 133 des Fensterrahmens 129 angeflanscht. Der Reflektor 119 der Kunstlichtquelle 218 ist als Involute/Evolvente 135 um die Lampe 120 gelegt und erstreckt sich sodann bis zu einem Punkt 136. Von diesem Punkt 136 an wird das erste Reflektorteilstück 137 durch ein zweites Reflektorteilstück 138 verlängert, das eben ausgeführt ist. Dieses Teilstück 138 könnte, je nach Anforderung, auch kreisbogen- oder parabelförmig ausgebildet sein. Durch die Ausbildung des ersten Teilstücks als Involute bzw. Evolvente wird das Licht 139, 140 der Lampe 120 zum Fenster gestrahlt, während die Bodenebene verschattet wird.

In dem Kasten 134 ist auch ein Vorschaltgerät 141 für die Steuerung der Lampe 120, sofern es sich hierbei um eine Leuchtstofflampe handelt, untergebracht.

Das Ausführungsbeispiel der Fig. 6 macht den Vorteil des erfindungsgemäßen Reflexionssystems deutlich. Die Kunstlichtquelle 218 kann so flach ausgebildet werden, daß diese auf den Vorsprung 133 geschraubt werden kann, so daß es möglich ist, den oberen und/oder unteren Fensterflügel 132, 130 zu öffnen und zu schließen. Bei den bekannten Lichtquellen, wie z. B. einer Neonröhre, ist die Höhe des Kastens 134 kleiner als 5,5 cm, d. h. die Kunstlichtquelle 218 kann auf jeder üblichen Rahmenriegelkonstruktion aufgeschraubt werden. Ein Teil 142, 143, 144 des Lichts wird von dem Reflektor 119 direkt in den Raum gestrahlt.

In der Fig. 7 ist eine weitere Ausführungsform einer Kunstlichtquelle 145 dargestellt. Hierbei ist eine Zwillingsröhre 146, 147 von einem Reflektorteilstück 148 umhüllt, das sich von der Zwillingsröhre 146, 147 bis zu einem Punkt 149 erstreckt. Dieses Reflektorteilstück 148 ist nicht als Involute bzw. Evolvente konstruiert, weist aber dennoch eine involuten- bzw. evolventenähnliche Form auf. Ein zweites Reflektorteilstück 150, das sich vom Punkt 149 bis zum Endpunkt 151 erstreckt, ist parabelförmig ausgebildet.

Bei dem Ausführungsbeispiel gemäß Fig. 7 kommt es lediglich darauf an, daß das Lichtlenksystem vollständig angestrahlt wird. Dabei ist es weniger entscheidend, ob man die Reflektorelemente im mathematischen Sinne exakt als Involute, d. h. eine projektive Abbildung eines Punkt-, Geraden-, Ebenen- oder Hyperebenenbüschels in sich, oder als Evolvente, d. h. als ebene Kurve, die man erhält, wenn man in sämtlichen Punkten einer gegebenen Kurve die Tangenten konstruiert und auf ihnen die Länge des Bogens vom Berührungspunkt bis zu einem bestimmten festen Punkt der Kurve abträgt, bezeichnen kann.

Das erfindungsgemäße Lichtlenksystem ist nicht auf spezielle Dimensionierungen beschränkt. Wird es jedoch für übliche Wohn- oder Büroräume verwendet, so werden seine Abmessungen durch die übliche Raumgröße bestimmt. In diesem Fall ist es vorteilhaft, die Kunstlichtquelle in einem Abstand von weniger als 0,5 m vom Fensterbereich (Fig. 1) bzw. von weniger als 1 m im Dachbereich (Fig. 2, Fig. 3) anzuordnen.

In den Ausführungsbeispielen, die in den beschriebenen Figuren gezeigt werden, sind die lichtreflektierenden Elemente stets als starr angeordnete Profile dargestellt, die mit zwei Glasscheiben eine feste Baueinheit bilden. Obwohl diese Ausführungsform besonders vorteilhaft ist - vgl. zum Beispiel die Herstellung solcher Profile gemäß deutscher Patentanmeldung P 40 01 471.1 -, ist die Erfindung dennoch nicht hierauf beschränkt. Erfaßt werden vielmehr auch steuerbare Lamellen, deren relative Winkelstellung z. B. durch Seilzug oder dergleichen verändert werden kann. Wesentlich ist hierbei nur, daß die Lamellen in eine solche Winkellage gebracht werden können, daß sie das anstrahlende Kunstlicht in den Raum reflektieren, ohne gleichzeitig das Tageslicht abzusperren.

Es ist auch nicht unbedingt erforderlich, daß die lichtreflektierenden Elemente in einer vertikalen Achse angeordnet sind, die parallel zu zwei ebenen Glasscheiben verläuft. Vielmehr wäre es auch möglich, die Achse der lichtreflektierenden Elemente schräg zu den ebenen Glasscheiben verlaufen zu lassen. In diesem Fall wären die einzelnen Elemente dachziegelartig übereinander angeordnet, wobei jedoch im Gegensatz zu den herkömmlichen Dachziegeln ein Zwischenraum zwischen den Elementen vorgesehen wäre, der den Durchtritt des natürlichen Außenlichts gestattet. Durch die seitliche Versetzung in paralleler Ebene entstünde bei jedem Element ein das darunter angeordnete Element überragendes Teilstück. Dieses Teilstück könnte vertikal von unten nach oben scheinendes Kunstlicht in den Innenraum abstrahlen, d. h. es wäre möglich, die Kunstlichtquelle selbst in den durch die beiden Glasscheiben gebildeten Raum einzubauen.

## Patentansprüche

1. Lichtlenksystem für die Beleuchtung eines Innenraums, mit einer Lichtumlenkeinrichtung, welche sowohl von außen kommendes Tageslicht als auch von innen kommendes Kunstlicht in den Innenraum reflektiert,
**dadurch gekennzeichnet**,
daß die Lichtumlenkeinrichtung (7, 34, 58, 107) mehrere parallel zueinander angeordnete Elemente (8 bis 13; 37 bis 51) aufweist, die jeweils einen solchen Abstand voneinander haben, daß Licht von einem Außenraum durch diesen Abstand in einen Innenraum (1) eindringen kann, daß diese Elemente (8 bis 13; 37 bis 51) wenigstens eine in den Innenraum (1) gerichtete Reflektorfläche (53, 80) besitzen und daß eine Kunstlichtquelle (16, 54, 61, 82 bis 86, 218) vorgesehen ist, welche die in den Innenraum (1) gerichteten Reflektorflächen (53, 80) anstrahlt, ohne daß dabei direkte Strahlung von der Kunstlichtquelle (16,54,61,82 bis 86,218) nach außen gelangt.

2. Lichtlenksystem nach Anspruch 1, **dadurch gekennzeichnet**, daß die Reflektorflächen durch lichtundurchlässige Elemente gebildet sind.

3. Lichtlenksystem nach Anspruch 1, **dadurch gekennzeichnet**, daß die Reflektorflächen durch verspiegelte Prismen gebildet sind.

4. Lichtlenksystem nach Anspruch 1, **dadurch gekennzeichnet**, daß die Kunstlichtquelle (16, 54, 82 bis 86, 218) auf der Höhe des untersten lichtreflektierenden Elements (8, 37, 68, 128) angeordnet ist.

5. Lichtlenksystem nach Anspruch 1, **dadurch gekennzeichnet**, daß die Kunstlichtquelle (61) auf der Höhe des obersten lichtreflektierenden Elements angeordnet ist.

6. Lichtlenksystem nach Anspruch 1, **dadurch gekennzeichnet**, daß die lichtreflektierenden Elemente (8 bis 13; 37 bis 51; 68 bis 78; 108 bis 112, 127, 128) zwischen zwei durchsichtigen Scheiben (4, 14; 66, 67; 113, 114) angeordnet sind, die ihrerseits von einem Flügelrahmen (115, 116) umgeben sind, an dem die Kunstlichtquelle (218) befestigt ist.

7. Lichtlenksystem nach Anspruch 1, **dadurch gekennzeichnet**, daß die lichtreflektierenden Elemente (127, 128) zwischen zwei durchsichtigen Scheiben (113, 114) angeordnet und von einem Flügelrahmen (132) umgeben sind, wobei dieser Flügelrahmen (132) an einen Anschlag (129, 133) stößt, an dem die Kunstlichtquelle (218) befestigt ist.

8. Lichtlenksystem nach Anspruch 1, **dadurch gekennzeichnet**, daß die Kunstlichtquelle (16, 54, 61, 82 bis 86, 218) eine Lichtquelle (18, 55, 120) und einen Reflektor (17, 56, 119) enthält.

9. Lichtlenksystem nach Anspruch 1, **dadurch gekennzeichnet**, daß die Kunstlichtquelle (106) eine Lichtquelle (82) und mehrere Reflektoren (83 bis 86) enthält.

10. Lichtlenksystem nach den Ansprüchen 8 oder 9, **dadurch gekennzeichnet**, daß die Lichtquelle (18, 15, 82, 120) eine linienförmige Lichtquelle, beispielsweise eine Leuchtstoffröhre ist.

11. Lichtlenksystem nach Anspruch 1, **dadurch gekennzeichnet**, daß die Helligkeit der Kunstlichtquelle (16, 54, 61, 82 bis 86, 218) in Abhängigkeit von der Helligkeit im Innenraum geregelt wird.

12. Lichtlenksystem nach Anspruch 1, **dadurch gekennzeichnet**, daß die Kunstlichtquelle (16, 54, 61, 82 bis 86, 218) die gesamte Innenfläche der Lichtumlenkeinrichtung (7, 34, 58, 107) anstrahlt.

13. Lichtlenksystem nach Anspruch 1, **dadurch gekennzeichnet**, daß alle lichtreflektierenden Elemente (8 bis 13, 37 bis 51) im wesentlichen mit der gleichen Helligkeit aus der Kunstlichtquelle (16, 54, 61, 82 bis 86, 218) angestrahlt werden.

14. Lichtlenksystem nach Anspruch 1, **dadurch gekennzeichnet**, daß die Kunstlichtquelle (145) mehrere Lichtquellen (146, 147) enthält, die zu- und abschaltbar sind.

15. Lichtlenksystem nach Anspruch 8, **dadurch gekennzeichnet**, daß der Reflektor (119) mindestens ein Teilstück (137) aufweist, das involuten- oder evolventenförmig ausgebildet ist, und daß sich an dieses Teilstück (137) ein gerades Stück (138) anschließt.

16. Lichtlenksystem nach Anspruch 8, **dadurch gekennzeichnet,** daß der Reflektor (145) ein involuten- bzw. evolventenförmiges Teilstück (148) aufweist, an das sich ein parabelförmiges Teilstück (150) anschließt.

17. Lichtlenksystem nach Anspruch 1, **dadurch gekennzeichnet**, daß die in den Innenraum (1) gerichteten Reflektorflächen (53, 80) das Licht der Kunstlichtquelle (16, 54, 61, 82 bis 86, 218) an die Decke (2, 91, 118) des Innenraums (1) reflektieren.

18. Lichtlenksystem nach Anspruch 1, **dadurch gekennzeichnet**, daß die Elemente (8 bis 13; 37 bis 51) so ausgebildet sind, daß sie das vom Außenraum kommende Licht an die Decke (2, 91, 118) des Innenraums (1) reflektieren.

19. Lichtlenksystem nach Anspruch 1, **dadurch gekennzeichnet**, daß die Elemente (8 bis 13; 37 bis 51) jeweils zwei zur Außenseite gerichtete und reflektierende Flächen (51, 52) aufweisen, wobei eine reflektierende Fläche eines ersten Elements (51) das von der Außenseite kommende Licht auf eine zweite reflektierende Fläche eines zweiten Elements (50) reflektiert.

## Claims

1. Light deflecting system for lighting an indoor area with a light directing device which reflects daylight coming from outside as also artificial light coming from the inside into the indoor area, characterized in that the light directing device (7, 34, 58 and 107) is provided with several elements (8 to 13; 37 to 51) disposed parallel to one another which in each case are such a distance from each other that light from an outside area can penetrate through this distance into an indoor area (1), in that these elements (8 to 13; 37 to 51) have at least one reflector surface (53 and 80) directed into the indoor area (1) and in that an artificial light source (16, 54, 61, 82 to 86 and 218) is provided which irradiates the reflector surfaces (53 and 80) directed into the indoor area (1) without at the same time direct radiation from the artificial light source (16, 54, 61, 82 to 86 and 218) reaching outside.

2. Light deflecting system according to claim 1, characterized in that the reflector surfaces are formed by elements impervious to light.

3. Light deflecting system according to claim 1, characterized in that the reflector surfaces are formed by prisms made reflective.

4. Light deflecting system according to claim 1, characterized in that the artificial light source (16, 54, 82 to 86 and 218) is disposed at the level of the lowest light-reflecting element (8, 37, 68 and 128).

5. Light deflecting system according to claim 1, characterized in that the artificial light source (61) is disposed at the level of the highest light-reflecting element.

6. Light deflecting system according to claim 1, characterized in that the light-reflecting elements (8 to 13; 37 to 51; 68 to 78; 108 to 112, 127 and 128) are disposed between two transparent panes (4, 14; 66, 67; 113, 114) which, in turn, are surrounded by a casement (115 and 116) to which is fastened the artificial light source (218).

7. Light deflecting system according to claim 1, characterized in that the light-reflecting elements (127 and 128) are disposed between two transparent panes (113 and 114) and surrounded by a casement (132) so that this casement (132) abuts against a stop (129 and 133) to which the artificial light source (218) is attached.

8. Light deflecting system according to claim 1, characterized in that the artificial light source (16, 54, 61, 82 to 86 and 218) comprises a light source (18, 55 and 120) and a reflector (17, 56 and 119).

9. Light deflecting system according to claim 1, characterized in that the artificial light source (106) comprises a light source (82) and several reflectors (83 to 86).

10. Light deflecting system according to claims 8 or 9, characterized in that the light source (18, 15, 82 and 120) is a linear light source as for example a fluorescent tube.

11. Light deflecting system according to claim 1, characterized in that the brightness of the artificial light source (16, 54, 61, 82 to 86 and 218) is regulated as a function of the brightness in the indoor area.

12. Light deflecting system according to claim 1, characterized in that the artificial light source (16, 54, 61, 82 to 86 and 218) irradiates the entire inner surface of the light directing device (7, 34, 58 and 107).

13. Light deflecting system according to claim 1, characterized in that all light reflecting elements (8 to 13, 37 to 51) are irradiated essentially with the same brightness from the artificial light source (16, 54, 61, 82 to 86 and 218).

14. Light deflecting system according to claim 1, characterized in that the artificial light source (145) comprises several light sources (146, 147) which can be added or subtracted.

15. Light deflecting system according to claim 8, characterized in that the reflector (119) is provided with at least one part piece (137) which is constructed so that it is involute or evolvent and in that this part piece (137) is connected to a straight piece (138).

16. Light deflecting system according to claim 8, characterized in that the reflector (145) is provided with an involute or evolvent-shaped part piece (148) to which a parabola-shaped part piece (150) is connected.

17. Light deflecting system according to claim 1, characterized in that the reflector surfaces (53 and 80) directed into the indoor area (1) reflect the light of the artificial light source (16, 54, 61, 82 to 86 and 218) to the ceiling (2, 91, 118) of the indoor area (1).

18. Light deflecting system according to claim 1, characterized in that the elements (8 to 13; 37 to 51) are constructed in such a way that they reflect the light coming from the outside area onto the ceiling (2, 91 and 118) of the indoor area (1).

19. Light deflecting system according to claim 1, characterized in that the elements (8 to 13; 37 to 51) are provided in each case with two reflecting surfaces (51 and 52) directed towards the outside with one reflecting surface of a first element (51) reflecting the light coming from the outside onto a second reflecting surface of a second element (50).

## Revendications

1. Système déflecteur de lumière pour l'éclairage d'une pièce d'intérieur, comportant un dispositif de déviation de lumière, qui réfléchit dans la pièce d'intérieur aussi bien de la lumière naturelle venant de l'extérieur que de la lumière artificielle venant de l'intérieur,
caractérisé en ce que,
le dispositif de déviation de lumière (7, 34, 58, 107) présente plusieurs éléments (8 à 13; 37 à 51), disposés parallèlement l'un à l'autre, qui ont respectivement entre eux un écartement tel que de la lumière peut, à travers cet écartement, pénétrer dans une pièce d'intérieur (1) en provenance d'un espace extérieur, en ce que ces éléments (8 à 13; 37 à 51) possèdent au moins une surface réfléchissante (53; 80) dirigée vers la pièce d'intérieur (1) et en ce qu'il est prévu une source de lumière artificielle (16, 54, 61, 82 à 86, 218), qui émet un rayonnement sur les surfaces réfléchissantes (53, 80) dirigées vers la pièce d'intérieur (1) sans qu'un rayonnement direct provenant de la source de lumière artificielle (16, 54, 61, 82 à 86, 218) n'accède à l'extérieur.

2. Système déflecteur de lumière selon la revendication 1, caractérisé en ce que les surfaces réfléchissantes sont formées par des éléments opaques.

3. Système déflecteur de lumière selon la revendication 1, caractérisé en ce que les surfaces réfléchissantes sont formées par des prismes métallisés.

4. Système déflecteur de lumière selon la revendication 1, caractérisé en ce que la source de lumière artificielle (16, 54, 82 à 86, 218) est disposée à hauteur de l'élément réflecteur de lumière le plus bas (8, 37, 68, 128).

5. Système déflecteur de lumière selon la revendication 1, caractérisé en ce que la source de lumière artificielle (61) est disposée à hauteur de l'élément réflecteur de lumière le plus haut.

6. Système déflecteur de lumière selon la revendication 1, caractérisé en ce que les éléments réflecteurs de lumière (8 à 13; 37 à 51; 68 à 78; 108 à 112, 127, 128) sont disposés entre deux vitres transparentes (4, 14 ; 66, 67; 113, 114) qui, de leur côté, sont entourées par un châssis de battant (115, 116), auquel la source de lumière artificielle (218) est fixée.

7. Système déflecteur de lumière selon la revendication 1, caractérisé en ce que les éléments réflecteurs de lumière (127, 128) sont disposés entre deux vitres transparentes (113, 114) et sont entourés par un châssis de battant (132), ce châssis de battant (132) heurtant une butée (129, 133), à laquelle la source de lumière artificielle (218) est fixée.

8. Système déflecteur de lumière selon la revendication 1, caractérisé en ce que la source de lumière artificielle (16, 54, 61, 82 à 86, 218) renferme une source de lumière (18, 55, 120) et un réflecteur (17, 56, 119).

9. Système déflecteur de lumière selon la revendication 1, caractérisé en ce que la source de lumière artificielle (106) renferme une source de lumière (82) et plusieurs réflecteurs (83 à 86).

10. Système déflecteur de lumière selon la revendication 8 ou 9, caractérisé en ce que la source de lumière (18, 15, 82, 120) est une source de lumière linéaire, par exemple un tube fluorescent.

11. Système déflecteur de lumière selon la revendication 1, caractérisé en ce que l'intensité lumineuse de la source de lumière artificielle (16, 54, 61, 82 à 86, 218) est réglée en fonction de la luminosité dans la pièce d'intérieur.

12. Système déflecteur de lumière selon la revendication 1, caractérisé en ce que la source de lumière artificielle (16, 54, 61, 82 à 86, 218) émet un rayonnement sur la totalité de la surface intérieure du dispositif de déviation de lumière (7, 34, 58, 107).

13. Système déflecteur de lumière selon la revendication 1, caractérisé en ce que tous les éléments réflecteurs de lumière (8 à 13, 37 à 51) sont exposés à un rayonnement sensiblement de même intensité lumineuse, en provenance de la source de lumière artificielle (16, 54, 61, 82 à 86, 218).

14. Système déflecteur de lumière selon la revendication 1, caractérisé en ce que la source de lumière artificielle (145) renferme plusieurs sources de lumière (146, 147), qui peuvent être mises en service et hors service.

15. Système déflecteur de lumière selon la revendication 8, caractérisé en ce que le réflecteur (119) présente au moins un tronçon (137) qui est réalisé sous la forme d'une courbe involvante ou d'une développante et en ce qu'à ce tronçon (137), se raccorde un tronçon rectiligne (138).

16. Système déflecteur de lumière selon la revendication 8, caractérisé en ce que le réflecteur (145) présente un tronçon (148) en forme de courbe involvante ou de développante, auquel se raccorde un tronçon parabolique (150).

17. Système déflecteur de lumière selon la revendication 1, caractérisé en ce que les surfaces réfléchissantes (53, 80), dirigées vers la pièce d'intérieur (1), réfléchissent la lumière de la source de lumière artificielle (16, 54, 61, 82 à 86, 218) sur le plafond (2, 91, 118) de la pièce d'intérieur (1).

18. Système déflecteur de lumière selon la revendication 1, caractérisé en ce que les éléments (8 à 13; 37 à 51) sont agencés d'une façon telle qu'ils réfléchissent la lumière venant de l'espace extérieur sur le plafond (2, 91, 118) de la pièce d'intérieur (1).

19. Système déflecteur de lumière selon la revendication 1, caractérisé en ce que les éléments (8 à 13; 37 à 51) présentent chacun deux surfaces réfléchissantes dirigées vers l'extérieur (51, 52), une surface réfléchissante d'un premier élément (51) réfléchissant la lumière venant de l'extérieur sur une deuxième surface réfléchissante d'un deuxième élément (50).
